# EUROPÄISCHE PATENTSCHRIFT

(11) **EP 3 947 981 B1**
(45) Veröffentlichungstag und Bekanntmachung des Hinweises auf die Patenterteilung: **03.01.2024**
(21) Anmeldenummer: 20713250.7
(22) Anmeldetag: 18.03.2020
(51) Int. Cl.: F15B 11/16

(54) **HYDRAULIKSYSTEM FÜR STABILISATORANTRIEB**
HYDRAULIC SYSTEM FOR STABILISER DRIVE
SYSTÈME HYDRAULIQUE POUR L'ENTRAÎNEMENT D'UN STABILISATEUR

(30) Priorität: 01.04.2019 DE 102019108476
(43) Veröffentlichungstag der Anmeldung: 09.02.2022
(73) Patentinhaber: Moog GmbH, 71034 Böblingen (DE)
(72) Erfinder: HÄNDLE, Werner, 71563 Siegelhausen (DE)
(74) Vertreter: Wittmann, Ernst-Ulrich
(86) Internationale Anmeldenummer: PCT/EP2020/057491
(87) Internationale Veröffentlichungsnummer: WO 2020/200794

(56) Entgegenhaltungen:
- DE-A1-102007 021 287
- DE-A1-102017 121 471
- JP-A- S58 133 999
- US-A- 4 919 064

## Beschreibung

Die vorliegende Erfindung betrifft ein Hydrauliksystem für ein Stabilisatorantrieb und insbesondere ein Hydrauliksystem zur Steuerung eines Anstellwinkels und/oder zum Aus- und Einschwenken eines Stabilisationsflügels vorzugsweise in Schiffen.

Als Schiffsstabilisatoren bezeichnet man verschiedene Systeme mit deren Hilfe das Rollen eines Schiffes (d.h. die Drehbewegung um die Längsachse) bei Wind und Seegang verhindert oder zumindest vermindert werden kann.

Vor allem auf Passagierschiffen werden Stabilisatoren verwendet, um die Reise angenehmer für den Passagier zu gestalten und das Auftreten von Seekrankheit bei den Passagieren zu vermeiden. Stabilisatoren werden jedoch auch auf Fähren und Containerschiffen, bei denen durch Verrutschen der Ladung größere Schäden entstehen könnten, eingesetzt.

Eine Art von Stabilisatoren die im Stand der Technik geläufig sind, bezeichnet man als Schlingerkiel und sind hauptsächlich Stahlprofile welche unter der Wasserlinie eines Schiffrumpfes an den Rumpf angeschweißt werden. Obwohl diese Art von Stabilisatoren sehr kostengünstig ist, haben sie den Nachteil, dass sie eine im Allgemeinen geringe Wirksamkeit aufweisen und da sie angeschweißt sind, eine permanente Bremswirkung auf den Rumpf des Schiffes ausüben.

Da eine Stabilisation des Schiffes jedoch nicht immer erforderlich ist, werden im Stand der Technik und insbesondere bei großen Schiffen Flossenstabilisatoren verwendet. Dieses System nutzt bewegliche Flossen am Schiffsrumpf, um das Schiff durch den Druck der anliegenden Wasserströmung aufzurichten. Die Flossen lassen sich dabei aus den Schiffsrumpf ein- und ausschwenken und der Anstellwinkel lässt sich hydraulisch in Abhängigkeit der Rollbewegung des Schiffes einstellen.

Das Ein- und Ausschwenken, sowie die Verstellung des Anstellwinkels erfolgt bei den Stabilsatorantriebe des Stands der Technik mittels Konstantdruckhydraulik, wodurch ein hoher Energieverbrauch und durch das Einsetzen von Regelpumpen, welche ständig gegen den Systemdruck arbeiten, eine hohe Geräuschentwicklung entsteht.

Außerdem stehen bei Konstantdrucksysteme der komplette Hydraulikteil zwischen Regelventil und Pumpen unter einem hohem Druck und Pulsation infolge der Pumpenpulsation. Dies führt zu weiteren Geräuschemissionen und zu einem nicht vernachlässigbaren Gefahrenpotential durch den ständigen Druck welcher auf den Leitungen lastet.

Aus der DE 10 2017 121 471 A1 bekannt ist eine hydraulische Energieversorgungseinrichtung zum Bereitstellen eines Arbeitsfluids mit geregeltem Volumenstrom und/oder konstantem Druckniveau in einer Fluggeräteanwendung, umfassend wenigstens einen drehzahlgesteuerten Motor, wenigstens eine Konstantpumpe, wenigstens einen ersten und wenigstens einen zweiten Pumpenanschluss, wobei der erste Pumpenanschluss mit einem Lastdruck-Melde-System koppelbar ist und der erste und der zweite Pumpenanschluss mit einem Stellsignal-Melde-System koppelbar ist.

Ausgehend von diesem Stand der Technik ist es Aufgabe der vorliegenden Erfindung, die Nachteile des Stands der Technik wenigstens teilweise zu überwinden oder zu verbessern.

Die Aufgabe wird mit einer Vorrichtung gemäß Anspruch 1 gelöst. Bevorzugte Ausführungsformen und Abwandlungen sind Gegenstand der Unteransprüche. Ein Verfahren zum Betreiben des Hydrauliksystems wird in Anspruch 12 bestimmt.

Das erfindungsgemäße Hydrauliksystem ist ein Hydrauliksystem zur Steuerung eines Stabilisatorantriebs, insbesondere zur Steuerung eines Anstellwinkels und/oder eines Aus- und Einschwenkens eines Stabilisationsflügels, vorzugsweise für Schiffe.

Das erfindungsgemäße Hydrauliksystem weist einen Drehflügelmotor, welcher den Anstellwinkel des Stabilisationsflügels verändert und/oder ein Hydraulikzylinder zum Aus- und Einschwenken des Stabilisationsflügels sowie einen ersten Hydraulikkreislauf, auf.

Der erste Hydraulikkreislauf weist weiterhin einen Niederdruckkreislauf und einen Hochdruckkreislauf, eine Vorrichtung zur Bereitstellung eines Vordruck des Niederdruckkreislaufs und zwei Nachsaugventile, welche den ersten Niederdruckkreislauf von dem ersten Hochdruckkreislauf trennen, auf.

Erfindungsgemäß ist eine von einem Elektromotor angetriebene erste Hydraulikpumpe mit zwei Anschlüssen im Hochdruckkreislauf eingebunden und mit dem Drehflügelmotor und dem Hydraulikzylinder hydraulisch verbunden.

Zur Stabilisierung eines Schiffes werden Stabilisationsflügel verwendet, welche sowohl aus den Schiffrumpf ein- und ausschwenkbar sind, als auch winkelverstellbar sind, insbesondere für die Gegenwirkung einer Rollbewegung eines Schiffes.

Erfindungsgemäß weist das Hydrauliksystem einen Drehflügelmotor, durch welchen der Anstellwinkel des Stabilisationsflügels veränderbar ist, und einen Hydraulikzylinder zum Aus-und Einschwenken des Stabilisationsflügels auf.

Der Drehflügelmotor und der Hydraulikzylinder sind im Hochdruckkreislauf des Hydrauliksystems angeordnet und werden durch die erste Hydraulikpumpe betrieben, welche von einem ersten Elektromotor angetrieben wird.

Erfindungsgemäß sind beide Anschlüsse der ersten Hydraulikpumpe jeweils mit einer ersten Leitung fluidverbunden, wobei die erste Leitung mit dem Drehflügelmotor und dem Hydraulikzylinder fluidverbunden ist. Erfindungsgemäß ist zwischen der ersten Leitung und den jeweiligen Anschlüsse der ersten Hydraulikpumpe ein Rückschlagventil und insbesondere ein gesteuertes Rückschlagventil angeordnet. Somit können beide Anschlüsse der ersten Hydraulikpumpe über jeweils ein Rückschlagventil mit der ersten Leitung fluidverbunden sein.

Entsprechend kann die erste Hydraulikpumpe auf einer ersten Weise mit dem Drehflügelmotor verbunden sein und zusätzlich auf einer zweiten Weise mit der ersten Leitung sowohl mit dem Drehflügelmotor, als auch dem Hydraulikzylinder hydraulisch verbunden werden.

Gemäß einer erfindungsgemäßen Ausführungsform ist der Elektromotor ein drehzahlvariabler Elektromotor und die erste Hydraulikpumpe eine einfache Hydraulikpumpe oder ein drehzahlkonstanter Elektromotor und dann die erste Hydraulikpumpe eine volumenvariable Hydraulikpumpe.

Die erste Hydraulikpumpe kann dementsprechend volumen- bzw drehzahl-variabel sein und kann vorzugsweise im Betrieb zwei mögliche Flussrichtungen des Hydraulikfluid im Hydraulikkreislauf bereitstellen. Die Auswahl der Hydraulikpumpen wird dabei von Faktoren wie z.B. Systemkosten, Zuverlässigkeit, zugelassene Geräuschemission oder dem Wirkungsgrad bestimmt.

Die erste Hydraulikpumpe weist weiterhin zwei Anschlüsse auf, welche gemäß einer weiteren erfindungsgemäßen Ausführungsform über 2/2 Wegeventile, vorzugsweise entsperrbare 2/2-Wegeventile mit dem Drehflügelmotor und/oder dem Hydraulikzylinder hydraulisch verbunden sind.

Der Begriff "entsperrbar" ist dahingehend zu verstehen, dass das Ventil eine Sperrstellung aufweist, welche elektrisch oder auch mittels eines eigenen Druckkreislaufs geöffnet oder gesperrt werden kann. Tatsächlich sind die 2/2-Wegeventile gemäß einer weiteren erfindungsgemäßen Ausführungsform elektrisch gesteuerte 2/2-Wegeventile.

Der Niederdruckkreislauf dient sowohl der Vorspannung des Hydrauliksystems als auch der Entspannung des aus dem Hochdruckkreislauf stammenden Hydraulikfluids. Der Hoch- und Niederdruckkreislauf sind durch zwei Nachsaugventile voneinander getrennt. Erfindungsgemäß können aber auch mehrere Ventile angeordnet sein. Die Nachsaugventile können beispielsweise Rückschlagventile oder auch gesteuerte Rückschlagventile sein.

Die Vorspannung des Niederdruckbereichs erfolgt mittels einer Vorrichtung zur Bereitstellung eines Vordrucks. Gemäß einer erfindungsgemäßen Ausführungsform ist die Vorrichtung zur Bereitstellung eines Vordrucks ein Druckspeicher, insbesondere ein Druckspeicher mit veränderbaren Volumen.

Das veränderbare Volumen kann darüber hinaus mit weiteren, verschiedenen Vorrichtungen realisiert sein. Beispielsweise können beliebige geometrische Formen mit elastischen Wänden Verwendung finden.

Wird lediglich ein Druckspeicher bzw. ein Druckspeicher mit veränderbaren Volumen zur Erzeugung eines Vordrucks verwendet, so besteht der Vorteil, dass die Vorspannung schon im Druckspeicher stattfindet und keine weitere Pumpeneinheit zur Erzeugung eines Vordrucks notwendig sind. Dies spart Kosten und Wartungsarbeiten.

Alternativ und gemäß einer weiteren erfindungsgemäßen Ausführungsform kann die Vorrichtung zur Bereitstellung eines Vordrucks eine, mit einem Hydraulikfluidbehälter, insbesondere mit einem offenen Tank, verbundene und von einem zweiten Elektromotor angetriebene zweite Hydraulikpumpe sein.

Ist der Hydraulikfluidbehälter ein offener Tank weist das Hydrauliksystem den Vorteil auf, dass das Hydraulikfluid bei ausreichender Größe ohne der Notwendigkeit einer Kühlung im Tank transportiert werden kann. Weiterhin wird lediglich über die zweite Hydraulikpumpe Hydraulikfluid aus dem Hydraulikfluidbehälter entnommen und in das Hydrauliksystem eingespeist. Somit wird weniger Öl ständig umgewälzt, wodurch der Hydraulikfluidbehälter wiederrum kleiner gestaltet werden kann.

Gemäß einer weiteren erfindungsgemäßen Ausführungsform kann bei der Ausführung mit einer zweiten Hydraulikpumpe und dem Hydraulikfluidbehälter, der Hydraulikfluidbehälter ein Druckspeicher, bzw. ein Druckspeicher mit veränderbaren Volumen sein. In diesem Fall würde die zweite Hydraulikpumpe im Wesentlichen zur Steuerung der Hydraulikströmung dienen, da der Druckspeicher für den benötigten Vordruck wenigsten teilweise bereitstellt. Somit wären weniger starke Hydraulikpumpen notwendig was wiederrum kostensparend ist.

Insbesondere kann die erste Hydraulikpumpe gemäß einer weiteren erfindungsgemäßen Ausführungsform mit der ersten Leitung über ein erstes und ein zweites 4/3-Wegeventil, vorzugsweise eine Sperr-Mittelstellung aufweisend, mit jeweils dem Drehflügelmotor und dem Hydraulikzylinder hydraulisch verbunden sein.

Gemäß dieser erfindungsgemäßen Ausführungsform des Hydrauliksystems sind also die beiden Anschlüsse der ersten Hydraulikpumpe jeweils mit der zusätzlichen ersten Leitung fluidverbunden. Die Anschlüsse der ersten Hydraulikpumpe sind somit mit der ersten Leitung und über die 4/3-Wegeventile mit dem Drehflügelmotor und mit dem Hydraulikzylinder fluidverbunden. Das bedeutet insbesondere, dass die beiden Anschlüsse der ersten Hydraulikpumpe mit dem Drehflügelmotor oder dem Hydraulikzylinder verbunden und zusätzlich über die 4/3 Wegeventile mit dem Drehflügelmotor und mit dem Hydraulikzylinder fluidverbunden sind.

Vorzugsweise weisen die 4/3-Wegeventile eine Sperr-Mittelstellung auf, wobei gemäß einer weiteren erfindungsgemäßen Ausführungsform das erste und/oder das zweite 4/3-Wegeventil ein elektrisch gesteuertes 4/3-Wegeventil ist.

Weiterhin können in einer weiteren Ausführungsform des erfindungsgemäßen Hydrauliksystem, der Drehflügelmotor und der Hydraulikzylinder jeweils über das erste bzw. das zweite 4/3-Wegeventil mit einer Entspannungsleitung mit dem Niederdruckkreislauf des ersten Hydraulikkreislaufs hydraulisch verbunden sein.

Der Drehflügelmotor und der Hydraulikzylinder sind entsprechend weiterhin über das erste und das zweite 4/3-Wegeventil mit einer Entspannungsleitung hydraulisch verbunden, welche wiederum mit dem Niederdruckkreislauf hydraulisch verbunden ist. Wie schon der Name verrät, dient die Entspannungsleitung der Entspannung - d.h. dem Druckabbau - des Hydraulikfluids, welches aus dem Drehflügelmotor und/oder aus dem Hydraulikzylinder stammt. Das Hydraulikfluid strömt über die Entspannungsleitung in den Niederdruckkreislauf und wird in dem Niederdruckkreislauf wiederverwendet.

Gemäß noch einer weiteren erfindungsgemäßen Ausführungsform ist der Hydraulikzylinder ein Hydraulikzylinder mit einer ersten und einer zweiten Kammer. Dabei kann der Hydraulikzylinder beispielsweise ein Differentialzylinder oder ein Gleichlaufzylinder sein.

Weist der Hydraulikzylinder zwei Kammern auf, dann ist das 4/3 Wegeventil, welches zwischen der ersten Leitung und dem Hydraulikzylinder angeordnet ist, mit einer ersten Verbindungsleitung mit der ersten Kammer des Hydraulikzylinders und mit einer zweiten Verbindungsleitung mit der zweiten Kammer des Hydraulikzylinders hydraulisch verbunden.

Weiterhin beinhaltet eine weitere erfindungsgemäße Ausführungsform, dass an der ersten und an der zweiten Verbindungsleitung jeweils ein Rückschlagventil zur leckagefreien Absperrung des Hydraulikzylinders angeordnet ist.

Die Stabilisation eines Schiffes auf hoher See mittels des erfindungsgemäßen Hydrauliksystems ist aus Sicherheitsgründen und für das Wohlergehen der Passagiere an Bord wichtig. Der richtige Anstellwinkel des Stabilisationsflügels ist dabei wesentlich, um eine Gegenwirkung der Rollbewegung des Schiffes zu ermöglichen. Gleichzeitig muss das vorzeitige Einschwenken des Stabilisationsflügels bei der Einfahrt im Hafen des Schiffes stets gewährleistet werden.

Ein Problem bzw. eine Fehlfunktion im erfindungsgemäßen Hydrauliksystem könnte daher schwerwiegende Folgen sowohl für das Schiff, aber auch insbesondere für die Besatzung und Passagiere an Bord haben.

Um dieses Risiko zu minimieren, weist das erfindungsgemäße Hydrauliksystem gemäß einer weiteren erfindungsgemäßen Ausführungsform einen zweiten Hydraulikkreislauf auf. Dieser weist seinerseits Folgendes auf: einen zweiten Niederdruckkreislauf und einen zweiten Hochdruckkreislauf; eine zweite Vorrichtung zur Bereitstellung eines Vordrucks im zweiten Niederdruckkreislaufs; eine, von einem dritten Elektromotor angetriebene dritte Hydraulikpumpe mit zwei Anschlüssen, wobei die dritte Hydraulikpumpe im zweiten Hochdruckkreislauf angeordnet ist und mit dem Drehflügelmotor und/oder dem Hydraulikzylinder hydraulisch verbunden ist; und zwei zweite Nachsaugventile welche den zweiten Niederdruckkreislauf von dem zweiten Hochdruckkreislauf trennen. Ferner ist der zweite Hydraulikkreislauf mit dem ersten Hydraulikkreislauf fluidverbunden.

Der zweite Hydraulikkreislauf weist im Wesentlichen alle Eigenschaften des ersten Hydraulikkreislaufs auf und ist insbesondere mit diesem fluidverbunden. Insbesondere sind gemäß einer weiteren erfindungsgemäßen Ausführungsform der erste Niederdruckkreislauf und der zweite Niederdruckkreislauf miteinander fluidverbunden.

Der zweite Hydraulikkreislauf kann als redundanter Kreislauf bezeichnet werden. Entsteht ein Fehler im ersten Kreislauf, oder wird dieser beschädigt, kann derzweite Hydraulikkreislauf den Drehflügelmotor und/oder den Hydraulikzylinder steuern und somit schwerwiegende Folgen für das Schiff und die Besatzung zu verhindern.

Ähnlich zu dem ersten Hydraulikkreislaufs kann die zweite Vorrichtung zur Bereitstellung eines Vordrucks ein Druckspeicher, insbesondere ein Druckspeicher mit veränderbaren Volumen, sein. Alternativ kann die zweite Vorrichtung zur Bereitstellung eines Vordrucks eine, mit einem Hydraulikfluidbehälter, insbesondere mit einem offenen Tank, verbundene und von einem vierten Elektromotor angetriebene vierte Hydraulikpumpe sein.

Kombinationen in denen der Hydraulikfluidbehälter ein Druckspeicher und insbesondere ein Druckspeicher mit veränderbaren Volumen ist und die vierte Hydraulikpumpe in dem Neiderdruckkreislauf angeordnet ist, wie mit Bezug auf die zweite Hydraulikpumpe im ersten Hydraulikkreislauf beschrieben, sind auch im Sinne der vorliegenden Erfindung.

Gemäß einer weiteren erfindungsgemäßen Ausführungsform sind beide Anschlüsse der dritten Hydraulikpumpe jeweils über ein Rückschlagventil mit der ersten Leitung fluidverbunden. Somit wäre gemäß dieser Ausführungsform die dritte Hydraulikpumpe, ähnlich zu der ersten Hydraulikpumpe, auf einer ersten Weise mit dem Drehflügelmotor hydraulisch verbunden und zusätzlich auf einer zweiten Weise mit der ersten Leitung sowohl mit dem Drehflügelmotor als auch dem Hydraulikzylinder hydraulisch verbunden.

Die Rückschlagventile können, wie für den ersten Hydraulikkreislauf beschrieben, gesteuerte Rückschlagventile sein.

Um das Hydraulikfluid aus dem zweiten Hydraulikkreislaufs zu Kühlen kann gemäß einer weiteren erfindungsgemäßen Ausführungsform ein Durchlaufkühler in dem zweiten Niederdruckkreislauf angeordnet sein.

Ferner kann in einer weiteren erfindungsgemäßen Ausführungsform die Entspannungsleitung auch mit dem zweiten Niederdruckkreislauf des zweiten Hydraulikkreislaufs hydraulisch verbunden sein.

Entsprechend wird Hydraulikfluid, welches aus dem Drehflügelmotor und/oder aus dem Hydraulikzylinder strömt, mittels der Entspannungsleitung in dem ersten und/oder in dem zweiten Niederdruckkreislauf geleitet, von wo aus das Hydraulikfluid wiederverwendet wird.

Die Erfindung bezieht sich auch auf einem Verfahren zum Betreiben eines Hydrauliksystem gemäß einer der vorherigen erfindungsgemäßen Ausführungsformen. Das erfindungsgemäße Verfahren ist dadurch gekennzeichnet, dass das Steuern und/oder Regeln des Drehflügelmotors und/oder des Hydraulikzylinders mittels des ersten und/oder des zweiten Hydraulikkreislaufs erfolgt.

Insbesondere kann das Steuern und/oder Regeln des Drehflügelmotors und/oder des Hydraulikzylinders mittels des ersten Hydraulikkreislaufs erfolgen. Ferner kann das Steuern und/oder Regeln des Drehflügelmotors und/oder des Hydraulikzylinders mittels des zweiten Hydraulikkreislaufs erfolgen.

Eine erfindungsgemäße Ausführungsform des Verfahrens sieht ferner vor, dass das Hydrauliksystem bei Vorhandensein des ersten und des zweiten Hydraulikkreislaufs redundant aufgebaut ist. Das heißt, dass einer der beiden Hydraulikkreisläufe einspringen kann, falls es bei dem anderen Probleme gibt. Der erste und der zweite Hydraulikkreislauf können gegebenenfalls auch parallel betrieben werden.

Insbesondere wird der Drehflügelmotor und/oder der Hydraulikzylinder in den Ausführungsformen, welche ein erstes und ein zweites Hydraulikfluidkreislauf umfassen, und in denen der Stabilisationsflügel sich in einem ausgeschwenkten Zustand befindet, über die 2/2-Wegeventile mittels der ersten Hydraulikpumpe und/oder über die 2/2-Wegeventile mittels der zweiten Hydraulikpumpe gesteuert.

Das heißt insbesondere, dass die Steuerung des Anstellwinkels des Stabilisationsflügels oder des Ein- und Ausschwenken des Stabilisationsflügels im Wesentlichen über die 2/2-Wegeventile stattfindet. Dies ist vorteilhaft da eine schnellere und direktere Steuerung des Drehflügelmotors und/oder des Hydraulikzylinders bereitgestellt wird.

Der Drehflügelmotor und der Hydraulikzylinder sind über die 4/3-Wegeventile und mit der ersten Leitung mit der ersten und/oder mit der dritten Hydraulikpumpe fluidverbunden.

So kann mittels der ersten Leitung über die 4/3-Wegeventile und den Hydraulikzylinder das Ein- und Ausschwenken gesteuert werden und gleichzeitig mit der ersten Leitung über das weitere 4/3-Wegeventil und den Drehflügelmotor der Anstellwinkel des Stabilisationsflügels gesteuert werden. Dies erfolgt über die gleiche Leitung und kann dementsprechend über eine einzige Hydraulikpumpe (die erste oder dritte) aber auch über die ersten und dritten Hydraulikpumpen gemeinsam gesteuert werden, wodurch Kosten und Aufwand verringert werden

Die Erfindung wird nachfolgend anhand verschiedener Ausführungsbeispielen erläutert, wobei darauf hingewiesen wird, dass durch diese Beispiele Abwandlungen beziehungsweise Ergänzungen, wie sie sich für den Fachmann unmittelbar ergeben, mit umfasst sind.

Dabei zeigen:
**Fig. 1** eine schematische Darstellung eines nicht redundant aufgebauten Hydrauliksystems 1.
**Fig. 2** einen Abschnitt einer beispielhaften erfindungsgemäßen Ausführungsform eines nicht redundant aufgebauten Hydrauliksystems;
**Fig. 3** einen weiteren Abschnitt der beispielhaften erfindungsgemäßen Ausführungsform aus Fig. 2;
**Fig. 4** ein Abschnitt einer weiteren beispielhaften erfindungsgemäßen Ausführungsform eines redundant aufgebauten Hydrauliksystems;
**Fig. 5** einen weiteren Abschnitt der beispielhaften erfindungsgemäßen Ausführungsform aus Fig. 4;
**Figur 1** zeigt eine schematische Darstellung eines Hydrauliksystems 1.

Das Hydrauliksystem 1 weist einen ersten Hydraulikkreislauf 2a auf, welcher seinerseits ein Niederdruckkreislauf 8a und einen Hochdruckkreislauf 9a umfasst.

Ein Hydraulikfluidbehälter und insbesondere ein Druckspeicher 52 ist über ein Durchlaufkühler 42 mit dem Niederdruckkreislauf hydraulisch verbunden.

Der Niederdruckkreislauf 8a ist durch zwei Nachsaugventile, welche in dieser Zeichnung als Rückschlagventile 14a, 16a dargestellt sind, von dem Hochdruckkreislauf 9a getrennt.

Ferner ist eine, von einem Elektromotor 20a angetriebene erste Hydraulikpumpe 21a mit zwei Anschlüssen, im Hochdruckkreislauf 9a eingebunden. Insbesondere handelt es sich dabei um ein drehzahlvariabler Elektromotor 20a.

Die Hydraulikpumpe 21a weist zwei Anschlüsse auf, welche überjeweils ein 2/2-Wegeventil 24a, 26a mit Sperrstellung mit einem Aktuator 100 hydraulisch verbunden sind, wobei der Aktuator 100 entweder ein Drehflügelmotor 5 oder ein Hydraulikzylinder 22 sein kann.

**Figur 2** zeigt einen Abschnitt einer beispielhaften erfindungsgemäßen Ausführungsform des Hydrauliksystems 1. **Fig. 3** einen weiteren Abschnitt der beispielhaften erfindungsgemäßen Ausführungsform aus Fig. 2;

Die Leitungen in Figur 2 sind mit den Leitungen der Figur 3 an den jeweiligen Pfeilen X1 und Y1, sowie A und B verbunden. Das Hydrauliksystem 1 umfasst die Kombination beider Abschnitte aus der Figur 2 und 3.

Wie in Figur 2 gezeigt weist das Hydrauliksystem 1 einen ersten Hydraulikkreislauf 2a auf, welche seinerseits ein Niederdruckkreislauf 8a und einen Hochdruckkreislauf 9a umfasst.

Der Niederdruckkreislauf 8a weist dabei eine von einem Elektromotor 10a angetriebene zweite Hydraulikpumpe 11a auf, welche mit einem offenen Tank 50 hydraulisch verbunden ist und Hydraulikfluid aus diesen entnimmt und in den Niederdruckkreislauf 8a speist. Weiterhin weist der Niederdruckkreislauf 8a eine Ablassleitung 40a auf, welche über einen Durchlaufkühler42 mit dem offenen Tank 50 hydraulisch verbunden ist und wodurch Hydraulikfluid in das Tank 50 strömen kann.

Das Hydraulikfluid im Niederdruckkreislauf 8a wird über die zweite Hydraulikpumpe 11a auf einem Vordruck von circa 20 bar beaufschlagt, während im Hochdruckkreislauf 9a das Hydraulikfluid einen Druck von circa 200 bar und mehr aufweisen kann.

Dementsprechend ist der Niederdruckkreislauf 8a durch zwei Nachsaugventile, welche in dieser Zeichnung als Rückschlagventile 14a, 16a dargestellt sind, von dem Hochdruckkreislauf 9a getrennt.

Im Hochdruckkreislauf 9a ist ein erster drehzahlvariabler Elektromotor 20a angeordnet, mit welchen die erste Hydraulikpumpe 21a betrieben wird. Die erste Hydraulikpumpe 21a weist zwei Anschlüsse auf, welche über jeweils ein 2/2-Wegeventil 24a, 26a mit Sperrstellung mit einem Drehflügelmotor 5 hydraulisch verbunden sind. Somit wird der Drehflügelmotor 5, welche zur Einstellung eines Anstellwinkels des Stabilisationsflügels 4 dient, über die 2/2-Wegeventile von der Hydraulikpumpe 21a gesteuert.

Die zwei Anschlüsse der ersten Hydraulikpumpe 21a sind weiterhin jeweils über ein Rückschlagventil 34a, 36a mit einer ersten Leitung 72 (vgl. Fig. 3) hydraulisch verbunden.

Wie in **Figur 3** zu sehen ist, ist die erste Leitung 72 über ein 4/3-Wegeventil 60 mit dem Drehflügelmotor aus Fig. 2 verbunden (vgl. Pfeile A und B in Fig. 2 und 3) und über ein 4/3-Wegeventil 62 mit einem Hydraulikzylinder 22 verbunden, welches das Ein- und Ausschwenken des Stabilisationsflügels 4 steuert.

Die 4/3-Wegeventile 60 und 62 weisen eine Sperr-Mittelstellung auf und sind elektrisch steuerbar.

Die Anschlüsse des 4/3-Wegeventils 62 sind mit jeweils einer Verbindungsleitung über jeweils ein Rückschlagventil 64, 66 mit jeweils einer der Kammern des Hydraulikzylinders 22 hydraulisch verbunden, und dienen der leckagefreien Absperrung des Hydraulikzylinders 22.

Wie in Figur 3 ersichtlich ist eine Entspannungsleitung 76 mit den beiden 4/3-Wegeventile verbunden, so dass das Hydraulikfluid, welches aus einer der Kammern des Hydraulikzylinders 22, bzw. aus dem Drehflügelmotor5 ausströmt, über die Entspannungsleitung 76 in den Niederdruckkreislauf 8a aus Figur 2 und gegebenenfalls durch die Auslassleitung 42a in den offenen Tank 50 strömen kann (vgl. Pfeil Y1).

Ein Rückschlagventil 78a ist auf dieser Entspannungsleitung 76 vor der Verbindung mit dem Niederdruckkreislauf 8a angeordnet, um den Druckunterschied zu regeln.

Das Hydrauliksystem 1 aus **Figur 4****,** weist gegenüber dem System aus der Figur 2 einen weiteren Hydraulikkreislauf 2b auf, welcher einen zweiten Niederdruckkreislauf 8b und zweiten Hochdruckkreislauf 9b aufweist.

Der Aufbau des zweiten Niederdruckkreislaufs 8b ist identisch mit dem Aufbau des ersten Niederdruckkreislauf 8a, wobei gleiche Vorrichtungen mit gleichem Bezugszeichen und einem "b" indiziert sind.

Die Auslassleitung 42b ist über den Durchlaufkühler42 mit dem offenen Tank50 hydraulisch verbunden. Der Niederdruckkreislauf 8b ist überzwei Rückschlagventile 14b und 16b von dem Hochdruckkreislauf 9b getrennt.

Auch der Aufbau des zweiten Hochdruckkreislaufs 9b entspricht dem des ersten Hochdruckkreislaufs 9a, wobei gleiche Vorrichtungen mit gleichem Bezugszeichen und einem "b" indiziert sind. Auch die zwei Anschlüsse der dritten Hydraulikpumpe 21b sind über zwei 2/2-Wegeventile 24b und 26b mit dem Drehflügelmotor 5 fluidverbunden. Weiterhin sind die zwei Anschlüsse der dritten Hydraulikpumpe 21b über zwei weitere Rückschlagventile 34b und 36b mit der Leitung 72 der **Figur 5** hydraulisch verbunden (vgl. Pfeile X2 und Y2).

Die Leitungen in Figur 4 sind mit den Leitungen der Figur 5 an den jeweiligen Pfeilen X1, Y1, X2, Y2 sowie A und B verbunden. Das Hydrauliksystem 1 umfasst die Kombination beider Abschnitte aus der Figur4 und 5.

Figur 4 zusammen mit Figur 5 zeigen dementsprechend eine beispielhafte erfindungsgemäße Ausführungsform eines redundant aufgebauten Hydrauliksystems 1, bei dem der erste und/oder der zweite Hydraulikkreislauf 2a, 2b das Hydrauliksystem 1 steuern.

Das redundant aufgebaute Hydrauliksystem 1 aus Figur 4 und 5 kann gemäß einer beispielhaften Ausführungsform wie folgt, betrieben werden:
Zum Ausschwenken des Stabilisationsflügels aus dem Rumpf des Schiffes werden die 2/2 -Wegeventile 24a, 26a, 24b, 26b gesperrt. Die erste Hydraulikpumpe 21a und/oder die dritte Hydraulikpumpe 21b steuern mit der erste Leitung 72 und über das 4/3-Wegeventil 60 und das weitere 4/3-Wegeventil 62 jeweils den Drehflügelmotor 5 und den Hydraulikzylinder 22. Dabei werden die 4/3-Wegeventile 60 und 62 geöffnet, so dass ein Ausschwenken des Stabilisationsflügel 4 und der Anstellwinkel des ausschwenkendem Stabilisationsflügel 4 gesteuert werden kann (vgl. Figur 5).

Ist der Stabilisationsflügel 4 vollständig ausgeschwenkt, werden die 4/3-Wegeventile 60 und 62 gesperrt und die Steuerung des Anstellwinkels erfolgt mittels der Hydraulikpumpen 21a und/oder 21b und über die 2/2-Wegeventile 24a, 26a, 24b, 26b (vgl. Figur 4).

Zum Einschwenken des Stabilisationsflügels werden die 2/2-Wegeventile wieder gesperrt und die erste Hydraulikpumpe 21a und/oder die dritte Hydraulikpumpe 21b arbeiten wieder über den 4/3-Wegeventile 60 und 62.

### Bezugszeichenliste

| | | | |
|---|---|---|---|
| 1 | Hydrauliksystem | 40a | erste Auslassleitung |
| 2a | erster Hydraulikkreislauf | 40b | zweite Auslassleitung |
| 2b | zweiter Hydraulikkreislauf | 42 | Durchlaufkühler |
| 4 | Stabilisationsflügel | 50 | Tank |
| 5 | Drehflügelmotor | 52 | Druckspeicher |
| 8a | erster Niederdruckkreislauf | 60, 62 | 4/3-Wegeventile |
| 8b | zweiter Niederdruckkreislauf | 64, 66 | Rückschlagventile |
| 9a | erster Hochdruckkreislauf | 72 | erste Leitung |
| 9b | zweiter Hochdruckkreislauf | 76 | Entspannungsleitung |
| 10a | zweiter Elektromotor | 100 | Aktuator (Drehflügelmotor 5 oder Hydraulikzylinder 22) |
| 10b | vierter Elektromotor | | |
| 11a | zweite Hydraulikpumpe | | |
| 11b | vierte Hydraulikpumpe | | |
| 14a, 14b | Nachsaugventile | | |
| 16a, 16b | Nachsaugventile | | |
| 20a | erster Elektromotor | | |
| 20b | dritter Elektromotor | | |
| 21a | erste Hydraulikpumpe | | |
| 21b | dritte Hydraulikpumpe | | |
| 22 | Hydraulikzylinder | | |
| 24a, 24b | 2/2-Wegeventile | | |
| 26a, 26b | 2/2-Wegeventile | | |
| 34a, 34b | Rückschlagventile | | |
| 36a, 36b | Rückschlagventile | | |

## Patentansprüche

1. Hydrauliksystem (1) zur Steuerung eines Stabilisatorantriebs, insbesondere zur Steuerung eines Anstellwinkels und/oder eines Aus- und Einschwenkens eines Stabilisationsflügels (4) vorzugsweise an Schiffen umfassend:
einen Drehflügelmotor (5), welcher den Anstellwinkel des Stabilisationsflügels (4) verändert, und einen Hydraulikzylinder (22) zum Aus- und Einschwenken des Stabilisationsflügels (4);
einen ersten Hydraulikkreislauf (2a) mit:
einen Niederdruckkreislauf (8a) und einen Hochdruckkreislauf (9a);
eine Vorrichtung zur Bereitstellung eines Vordrucks des Niederdruckkreislauf;
zwei Nachsaugventile (14a, 14b), welche den Niederdruckkreislauf (8a) von dem Hochdruckkreislauf (9a) trennen;
wobei eine, von einem Elektromotor (20a) angetriebene erste Hydraulikpumpe (21a) mit zwei Anschlüssen, im Hochdruckkreislauf eingebunden ist und mit dem Drehflügelmotor (5) und dem Hydraulikzylinder (22) hydraulisch verbunden ist;
**dadurch gekennzeichnet, dass**
die beiden Anschlüsse der ersten Hydraulikpumpe (21a) jeweils mit einer ersten Leitung (72) fluidverbunden sind, wobei die erste Leitung (72) mit dem Drehflügelmotor (5) und dem Hydraulikzylinder (22) fluidverbunden ist,
wobei
die beiden Anschlüsse der ersten Hydraulikpumpe (21a) jeweils über ein Rückschlagventil (34a, 36a) mit der ersten Leitung (72) fluidverbunden sind.

2. Hydrauliksystem gemäß Anspruch 1, **dadurch gekennzeichnet, dass** der Elektromotor ein drehzahlvariabler Elektromotor und die erste Hydraulikpumpe eine einfache Hydraulikpumpe oder der Elektromotor ein drehzahlkonstanter Elektromotor und die erste Hydraulikpumpe eine volumenvariable Hydraulikpumpe ist.

3. Hydrauliksystem gemäß Anspruch 1 oder 2, **dadurch gekennzeichnet, dass** die Vorrichtung zur Bereitstellung eines Vordrucks
ein Druckspeicher, insbesondere ein Druckspeicher mit veränderbaren Volumen, ist, und/oder eine
mit einem Hydraulikfluidbehälter, insbesondere mit einem offenen Tank, verbundene und von einem zweiten Elektromotor (10a) angetriebene zweite Hydraulikpumpe (11a) ist.

4. Hydrauliksystem gemäß Anspruch 1, **dadurch gekennzeichnet, dass** die erste Hydraulikpumpe (21a) mit der ersten Leitung (72) über ein erstes und ein zweites 4/3-Wegeventil (60, 62), mit jeweils dem Drehflügelmotor (5) und dem Hydraulikzylinder (22) hydraulisch verbunden ist, wobei insbesondere der Drehflügelmotor (5) und der Hydraulikzylinder (22) mit einer Entspannungsleitung (76) über das erste bzw. das zweite 4/3-Wegeventil (60, 62) mit dem ersten Niederdruckkreislauf (8a) des ersten Hydraulikkreislaufs (2a) hydraulisch verbunden sind, und/oder das erste und/oder zweite 4/3-Wegeventil (60, 62) elektrisch gesteuert sind.

5. Hydrauliksystem gemäß Anspruch 4,
**dadurch gekennzeichnet, dass** das zweite 4/3 Wegeventil (62) mit einer ersten Verbindungsleitung mit der ersten Kammer des Hydraulikzylinders (22) und mit einer zweiten Verbindungsleitung mit der zweiten Kammer des Hydraulikzylinders (22) hydraulisch verbunden ist, wobei insbesondere an der ersten und an der zweiten Verbindungsleitung jeweils ein Rückschlagventil (64a, 64b), zur leckagefreien Absperrung des Hydraulikzylinders (22), angeordnet ist.

6. Hydrauliksystem gemäß einem der vorherigen Ansprüche, mit einem zweiten Hydraulikkreislauf (2b), welcher folgendes aufweist:
einen zweiten Niederdruckkreislauf (8b) und einen zweiten Hochdruckkreislauf (9b);
eine zweite Vorrichtung zur Bereitstellung eines Vordrucks im zweiten Niederdruckkreislaufs
eine, von einem dritten Elektromotor (20b) angetriebene dritte Hydraulikpumpe (21b) mit zwei Anschlüssen, wobei die dritte Hydraulikpumpe (21b) im zweiten Hochdruckkreislauf (9b) angeordnet ist und mit dem Drehflügelmotor (5) und dem Hydraulikzylinder (22) hydraulisch verbunden ist;
zwei zweite Nachsaugventile (14c, 14d), welche den zweiten Niederdruckkreislauf (8b) von dem zweiten Hochdruckkreislauf (9b) trennen;
**dadurch gekennzeichnet, dass**
der zweite Hydraulikkreislauf mit dem ersten Hydraulikkreislauf fluidverbunden ist.

7. Hydrauliksystem gemäß Anspruch 6,
**dadurch gekennzeichnet, dass** der erste Niederdruckkreislauf und der zweite Niederdruckkreislauf fluidverbunden sind.

8. Hydrauliksystem gemäß einem der Ansprüche 6 oder 7,
**dadurch gekennzeichnet, dass** die
zweite Vorrichtung zur Bereitstellung eines Vordrucks
ein Druckspeicher, insbesondere ein Druckspeicher mit veränderbaren Volumen, ist und/odereine mit einem Hydraulikfluidbehälter, insbesondere mit einem offenen Tank, verbundene und von einem vierten Elektromotor (10b) angetriebene vierte Hydraulikpumpe (11b) ist.

9. Hydrauliksystem gemäß einem der Ansprüche 1 und 4 bis 5 und 6 bis 8, **dadurch gekennzeichnet, dass** beide Anschlüsse der dritten Hydraulikpumpe (21b) jeweils über ein Rückschlagventil (34b, 36b) mit der ersten Leitung (72) fluidverbunden sind.

10. Hydrauliksystem gemäß einem der Ansprüche 6 bis 9,
**dadurch gekennzeichnet, dass** ein Durchlaufkühler (42b) an dem zweiten Niederdruckkreislauf (8b) angeordnet ist.

11. Hydrauliksystem gemäß einem der Ansprüche 4 bis 5 und 6 bis 10, **dadurch gekennzeichnet, dass** die Entspannungsleitung (76) mit dem zweiten Niederdruckkreislauf (8b) des zweiten Hydraulikkreislaufs (2b) hydraulisch verbunden ist.

12. Verfahren zum Betreiben eines Hydrauliksystem gemäß einem der Ansprüche 1 bis 5, **dadurch gekennzeichnet, dass** das Steuern und/oder Regeln des Drehflügelmotors (4) und/oder des Hydraulikzylinders (22) mittels des ersten Hydraulikkreislaufs (2a) erfolgt.

13. Verfahren zum Betreiben eines Hydrauliksystem gemäß einem der Ansprüche 6 bis 11,
**dadurch gekennzeichnet, dass** das Steuern und/oder Regeln des Drehflügelmotors (4) und/oder des Hydraulikzylinders (22) mittels des zweiten Hydraulikkreislaufs (2b) erfolgt.

14. Verfahren zum Betreiben eines Hydrauliksystem gemäß den Ansprüche 12 und 13, **dadurch gekennzeichnet, dass** das Steuern und/oder Regeln des Drehflügelmotors (4) und/oder des Hydraulikzylinders (22) mittels des ersten und/oder zweiten Hydraulikkreislaufs (2b) erfolgt, wobei insbesondere das Hydrauliksystem (1) mittels des ersten und zweiten Hydraulikkreislaufs (2a, 2b) redundant aufgebaut ist.

## Claims

1. Hydraulic system (1) for controlling a stabilizer drive by means of open-loop control, in particular for controlling an angle of attack and/or a pivoting out and in of a stabilizer wing (4) by means of open-loop control, preferably on ships, comprising:
a rotary vane motor (5) that changes the angle of attack of the stabilizer wing (4) and a hydraulic cylinder (22) for pivoting the stabilizer wing (4) out and in;
a first hydraulic circuit (2a) having:
a low-pressure circuit (8a) and a high-pressure circuit (9a);
a device for providing an admission pressure of the low-pressure circuit;
two anti-cavitation valves (14a, 14b) separating the low-pressure circuit (8a) from the high-pressure circuit (9a);
a first hydraulic pump (21a) driven by an electric motor (20a) and having two connections being integrated in the high-pressure circuit and being hydraulically connected to the rotary vane motor (5) and the hydraulic cylinder (22);
**characterized in that**
the two connections of the first hydraulic pump (21a) are each fluidically connected to a first line (72), the first line (72) being fluidically connected to the rotary vane motor (5) and the hydraulic cylinder (22),
the two connections of the first hydraulic pump (21a) each being fluidically connected via a check valve (34a, 36a) to the first line (72).

2. Hydraulic system according to claim 1, **characterized in that** the electric motor is a variable-speed electric motor and the first hydraulic pump is a simple hydraulic pump or the electric motor is a constant-speed electric motor and the first hydraulic pump is a variable-volume hydraulic pump.

3. Hydraulic system according to either claim 1 or claim 2,
**characterized in that** the device for providing an admission pressure is a pressure accumulator, in particular a pressure accumulator with variable volume, and/or a second hydraulic pump (11a) connected to a hydraulic fluid reservoir, in particular to an open tank, and driven by a second electric motor (10a).

4. Hydraulic system according to claim 1, **characterized in that** the first hydraulic pump (21a) is hydraulically connected to the first line (72) via a first and a second 4/3-way valve (60, 62), in each case to the rotary vane motor (5) and the hydraulic cylinder (22), in particular the rotary vane motor (5) and the hydraulic cylinder (22) being hydraulically connected with a depressurization line (76) to the first low-pressure circuit (8a) of the first hydraulic circuit (2a) via the first and/or the second 4/3-way valve (60, 62), and/or the first and/or the second 4/3-way valve (60, 62) being electrically controlled.

5. Hydraulic system according to claim 4, **characterized in that** the second 4/3-way valve (62) is hydraulically connected with a first connecting line to the first chamber of the hydraulic cylinder (22) and is hydraulically connected with a second connecting line to the second chamber of the hydraulic cylinder (22), in particular a non-return valve (64a, 64b) being arranged on each of the first and on the second connecting line for leakage-free shutoff of the hydraulic cylinder (22).

6. Hydraulic system according to any of the preceding claims, having a second hydraulic circuit (2b) that has the following:
a second low-pressure circuit (8b) and a second high-pressure circuit (9b);
a second device for providing an admission pressure in the second low-pressure circuit;
a third hydraulic pump (21b) driven by a third electric motor (20b) and having two connections, the third hydraulic pump (21b) being arranged in the second high-pressure circuit (9b) and being hydraulically connected to the rotary vane motor (5) and/or the hydraulic cylinder (22);
two second anti-cavitation valves (14c, 14d) separating the second low-pressure circuit (8b) from the second high-pressure circuit (9b);
**characterized in that**
the second hydraulic circuit is fluidically connected to the first hydraulic circuit.

7. Hydraulic system according to claim 6, **characterized in that** the first low-pressure circuit and the second low-pressure circuit are fluidically connected.

8. Hydraulic system according to any of claims 6 or 7,
**characterized in that** the second device for providing an admission pressure is a pressure accumulator, in particular a pressure accumulator with variable volume, and/or a fourth hydraulic pump (11b), which is connected to a hydraulic fluid reservoir, in particular to an open tank, and is driven by a fourth electric motor (10b).

9. Hydraulic system according to any of claims 1 and 4 to 5 and 6 to 8, **characterized in that** both connections of the third hydraulic pump (21b) are each fluidically connected via a check valve (34b, 36b) to the first line (72).

10. Hydraulic system according to any of claims 6 to 9, **characterized in that** a flow cooler (42b) is arranged on the second low-pressure circuit (8b).

11. Hydraulic system according to any of claims 4 to 5 and 6 to 10, **characterized in that** the depressurization line (76) is hydraulically connected to the second low-pressure circuit (8b) of the second hydraulic circuit (2b).

12. Method for operating a hydraulic system according to any of claims 1 to 5, **characterized in that** the rotary vane motor (4) and/or the hydraulic cylinder (22) are controlled via open-loop and/or closed-loop control by means of the first hydraulic circuit (2a).

13. Method for operating a hydraulic system according to any of claims 6 to 11, **characterized in that** the rotary vane motor (4) and/or the hydraulic cylinder (22) are controlled via open-loop and/or closed-loop control by means of the second hydraulic circuit (2b).

14. Method for operating a hydraulic system according to claims 12 and 13, **characterized in that** the rotary vane motor (4) and/or the hydraulic cylinder (22) are controlled via open-loop and/or closed-loop control by means of the first and/or the second hydraulic circuit (2b), in particular the hydraulic system (1) being designed as a redundant structure by means of the first and the second hydraulic circuit (2a, 2b).

## Revendications

1. Système hydraulique (1) permettant de commander un entraînement de stabilisateur, en particulier de commander un angle d'incidence et/ou un pivotement vers l'intérieur et vers l'extérieur d'un aileron de stabilisation (4) de préférence sur des navires, comprenant :
un moteur d'aileron rotatif (5) qui modifie l'angle d'incidence de l'aileron de stabilisation (4), et un vérin hydraulique (22) permettant de faire pivoter l'aileron de stabilisation (4) vers l'intérieur et vers l'extérieur ;
un premier circuit hydraulique (2a) comportant :
un circuit basse pression (8a) et un circuit haute pression (9a) ;
un dispositif permettant de fournir une pression d'admission du circuit basse pression ;
deux vannes de réaspiration (14a, 14b) qui séparent le circuit basse pression (8a) du circuit haute pression (9a) ;
une première pompe hydraulique (21a), entraînée par un moteur électrique (20a) et comportant deux raccords, étant intégrée dans le circuit haute pression et étant reliée hydrauliquement au moteur d'aileron rotatif (5) et au vérin hydraulique (22) ;
**caractérisé en ce que**
les deux raccords de la première pompe hydraulique (21a) sont reliés fluidiquement respectivement à une première conduite (72), la première conduite (72) étant reliée fluidiquement au moteur d'aileron rotatif (5) et au vérin hydraulique (22),
les deux raccords de la première pompe hydraulique (21a) étant reliés fluidiquement, respectivement par l'intermédiaire d'une soupape antiretour (34a, 36a), à la première conduite (72).

2. Système hydraulique selon la revendication 1, **caractérisé en ce que** le moteur électrique est un moteur électrique à vitesse de rotation variable et la première pompe hydraulique est une pompe hydraulique simple ou le moteur électrique est un moteur électrique à vitesse de rotation constante et la première pompe hydraulique est une pompe hydraulique à volume variable.

3. Système hydraulique selon la revendication 1 ou 2,
**caractérisé en ce que** le dispositif permettant de fournir une pression d'admission est un accumulateur de pression, en particulier un accumulateur de pression à volume variable, et/ou est une deuxième pompe hydraulique (11a) reliée à un réservoir à fluide hydraulique, en particulier à une cuve ouverte, et entraînée par un deuxième moteur électrique (10a).

4. Système hydraulique selon la revendication 1, **caractérisé en ce que** la première pompe hydraulique (21a) est reliée hydrauliquement, par la première conduite (72) par l'intermédiaire d'une première et d'une seconde vanne à 4/3 voies (60, 62), respectivement au moteur d'aileron rotatif (5) et au vérin hydraulique (22), le moteur d'aileron rotatif (5) et le vérin hydraulique (22) étant en particulier reliés hydrauliquement, par une conduite de détente (76) par l'intermédiaire de la première ou de la seconde vanne à 4/3 voies (60, 62), au premier circuit basse pression (8a) du premier circuit hydraulique (2a), et/ou la première et/ou la seconde vanne à 4/3 voies (60, 62) sont commandées électriquement.

5. Système hydraulique selon la revendication 4, **caractérisé en ce que** la seconde vanne à 4/3 voies (62) est reliée hydrauliquement par une première conduite de liaison à la première chambre du vérin hydraulique (22) et par une seconde conduite de liaison à la seconde chambre du vérin hydraulique (22), respectivement une soupape antiretour (64a, 64b) étant disposée en particulier au niveau de la première conduite de liaison et au niveau de la seconde conduite de liaison pour le blocage sans fuite du vérin hydraulique (22).

6. Système hydraulique selon l'une des revendications précédentes, comportant un second circuit hydraulique (2b) qui présente les éléments suivants :
un second circuit basse pression (8b) et un second circuit haute pression (9b) ;
un second dispositif permettant de fournir une pression d'admission dans le second circuit basse pression
une troisième pompe hydraulique (21b) entraînée par un troisième moteur électrique (20b) et comportant deux raccords, la troisième pompe hydraulique (21b) étant disposée dans le second circuit haute pression (9b) et étant reliée hydrauliquement au moteur d'aileron rotatif (5) et au vérin hydraulique (22) ;
deux secondes vannes de réaspiration (14c, 14d) qui séparent le second circuit basse pression (8b) du second circuit haute pression (9b) ;
**caractérisé en ce que**
le second circuit hydraulique est relié fluidiquement au premier circuit hydraulique.

7. Système hydraulique selon la revendication 6, **caractérisé en ce que** le premier circuit basse pression et le second circuit basse pression sont reliés fluidiquement.

8. Procédé selon l'une des revendications 6 ou 7,
**caractérisé en ce que** le second dispositif permettant de fournir une pression d'admission est un accumulateur de pression, en particulier un accumulateur de pression à volume variable, et/ou est une quatrième pompe hydraulique (11b) reliée à un réservoir à fluide hydraulique, en particulier à une cuve ouverte, et entraînée par un quatrième moteur électrique (10b).

9. Système hydraulique selon l'une des revendications 1 et 4 à 5 et 6 à 8,
**caractérisé en ce que** les deux raccords de la troisième pompe hydraulique (21b) sont reliés fluidiquement, respectivement par l'intermédiaire d'une soupape antiretour (34b, 36b), à la première conduite (72).

10. Système hydraulique selon l'une des revendications 6 à 9,
**caractérisé en ce qu'**un refroidisseur à circulation (42b) est disposé au niveau du second circuit basse pression (8b).

11. Système hydraulique selon l'une des revendications 4 à 5 et 6 à 10,
**caractérisé en ce que** la conduite de détente (76) est reliée hydrauliquement au second circuit basse pression (8b) du second circuit hydraulique (2b).

12. Procédé permettant de faire fonctionner un système hydraulique selon l'une des revendications 1 à 5, **caractérisé en ce que** la commande et/ou la régulation du moteur d'aileron rotatif (4) et/ou du vérin hydraulique (22) sont effectuées au moyen du premier circuit hydraulique (2a).

13. Procédé permettant de faire fonctionner un système hydraulique selon l'une des revendications 6 à 11, **caractérisé en ce que** la commande et/ou la régulation du moteur d'aileron rotatif (4) et/ou du vérin hydraulique (22) sont effectuées au moyen du second circuit hydraulique (2b).

14. Procédé permettant de faire fonctionner un système hydraulique selon les revendications 12 et 13, **caractérisé en ce que** la commande et/ou la régulation du moteur d'aileron rotatif (4) et/ou du vérin hydraulique (22) sont effectuées au moyen du premier et/ou du second circuit hydraulique (2b), le système hydraulique (1) étant en particulier conçu de manière redondante au moyen du premier et du second circuit hydraulique (2a, 2b).
